# DEMANDE DE BREVET EUROPEEN

(11) **EP 0 470 887 A1**
(43) Date de publication de la demande: **12.02.1992**
(21) Numéro de dépôt: 91402111.8
(22) Date de dépôt: 29.07.1991
(51) Int. Cl.: H01R 9/07, H01R 4/24

(54) **Connecteur de dérivation**

(30) Priorité: 09.08.1990 FR 9010204
(71) Demandeur: Société anonyme dite: LABINAL, F-78190 Montigny le Bretonneux (FR)
(72) Inventeur: Nadin, Léonard, F-31240 L'Union (FR)
(74) Mandataire: Faber, Jean-Paul

(57) **Abrégé**

Connecteur de dérivation caractérisé en ce qu'il comprend deux demi-coquilles (1 et 2) pourvues de moyens conjugués pour leur assemblage (36, 38, 40, 42) en insérant entre elles un élément intermédiaire (3), ledit élément intermédiaire comportant une série d'organes de liaison électrique à déplacement d'isolant (106) faisant saillie sur les deux faces de l'élément intermédiaire (3), chaque demi-coquille (1,2) comportant sur sa face destinée à coïncider avec l'élément intermédiaire des fentes (51, 54, 56, 58, 71, 72, 73, 74) destinées à recevoir les extrémités libres des organes de liaison électrique (105, 106).

## Description

La présente invention se rapporte à un connecteur de dérivation.

L'invention vise un connecteur destiné à être utilisé pour être monté sur des conducteurs constitués d'une nappe de matière isolante souple dans laquelle sont noyés parallèlement des conducteurs électriques et constituant des lignes de distribution, ledit connecteur permettant de brancher directement des conducteurs de dérivation sur ces lignes, lesdits conducteurs, étant, de préférence du même type en nappe. L'invention trouve une application particulièrement intéressante pour les systèmes dits "multiplex".

Le connecteur, selon l'invention est caractérisé en ce qu'il comprend deux demi-coquilles pourvues de moyens conjugués pour leur assemblage en insérant entre elles un élément intermédiaire, ledit élément intermédiaire comportant une série d'organes de liaisons électriques à déplacement d'isolant constitués, chacun par une bande métallique bonne conductrice de l'électricité et découpée pour affecter la forme d'un H avec une barre transversale et deux branches qui ménagent entre elles, des entailles à ouverture évasée, chaque organe de liaison électrique faisant, par une extrémité, saillie à la surface d'une face de l'élément intermédiaire, et par son autre extrémité à la surface de l'autre face dudit élément intermédiaire, chaque demi-coquille comportant sur sa face destinée à coïncider avec l'élément intermédiaire des fentes destinées à recevoir les extrémités libres des organes de liaison électrique.

Grâce à une telle structure on monte le connecteur de manière que la nappe de distribution soit insérée entre l'une des demi-coquilles et une face de l'élément intermédiaire, tandis que la nappe de dérivation est insérée entre l'autre demi-coquilles et l'autre face de l'élément intermédiaire, le simple assemblage des demi-coquilles entre elles assurant la liaison électrique par découpage des isolants par les biseaux des ailes des organes de liaison électrique et engagement des conducteurs ainsi dénudés dans les entailles desdits organes.

De préférence les extrémités libres des branches des organes de liaison électrique sont taillées en biseau et coupantes.

Suivant un détail constructif, chaque demi-coquille comporte sur sa face tournée en regard de la face correspondante de l'élément intermédiaire des creusages correspondant aux conducteurs, les faces dudit élément intermédiaire étant pourvues de creusages correspondants.

Suivant une caractéristique constructive, l'élément intermédiaire est percé d'une série de conduits destinés à recevoir, chacun, un organe de liaison électrique, lesdits organes de liaison électrique présentant sur au moins une face, des saillies, lesdits organes de liaison électrique étant engagés à force dans les conduits et, les saillies assurant la fixation desdits organes dans lesdits conduits. On réalise, ainsi, un moyen très simple de montage des organes de liaison électique.

De préférence, les conduits sont disposés par paires, soit une paire pour chaque conducteur et sont décalés pour être disposés en quinconce, les fentes des faces correspondantes des demi-coquilles étant disposées de la même manière. Ainsi, on réalise pour chaque conducteur deux liaisons, de sorte qu'on est assuré d'une bonne connexion électrique. Comme les organes de liaison électrique sont disposés en quinconce, les dimensions du connecteur sont réduites.

Enfin, suivant une dernière caractéristique, chaque demi-coquille comporte au voisinage d'un bord une première mortaise et au voisinage d'un bord opposé une seconde mortaise, celles-ci étant décalées et ayant des sections différentes, tandis que l'élément intermédiaire comporte des tenons correspondants. Ainsi, l'élément intermédiaire ne peut être monté entre les demi-coquilles que dans une seule position ce qui évite toute erreur lors de la mise en place du connecteur.

L'invention va maintenant être décrite avec plus de détails en se référant à un mode de réalisation particulier et donné à titre d'exemple seulement et représenté aux dessins annexés, dans lequels :

Figure 1 est une vue en perspective d'un connecteur de dérivation, selon l'invention.

Figure 2 est une vue en perspective éclatée du connecteur, selon l'invention.

Figure 3 montre en plan, par dessous, une des demi-coquilles.

Figure 4 montre en coupe à plus grande échelle une partie de l'élément intermédiaire.

Figure 5 est une vue à plus grande échelle en coupe suivant la ligne 5-5 de la figure 2, le connecteur étant supposé fermé.

Le connecteur représenté aux figures comprend une demi-coquille 1, une demi-coquille complémentaire 2 et un élément intermédiaire 3.

Le connecteur est destiné à être utilisé avec une première nappe 20 comprenant quatre conducteurs noyés dans l'épaisseur de ladite nappe, deux conducteurs 23 et 24 présentant une forte section, tandis que les deux autres 21 et 22 ont une section plus faible.

Le connecteur permet de réaliser avec une seconde nappe 30 identique à la nappe 20 des dérivations des conducteurs 21, 22, 23 et 24 de la première nappe 20.

La demi-coquille 1 comporte un fond 5 et quatre parois latérales 6, 7, 8 et 9, les parois latérales 6 et 8 comportant des échancrures 16 dans lesquelles sont creusés des crans 10, 11, 12 et 13 correspondant aux conducteurs 21, 22, 23 et 24.

Les demi-coquilles 1 et 2 sont pourvues de moyens pour leur assemblage, ces moyens comprenant à une extrémité de la paroi 7, adjacente à la paroi 8, un bossage 38 destiné à coopérer avec une ouverture 41 d'une patte 40 de l'une des parois latérales 45 de la demi-coquille 2, tandis que la paroi 7, à son autre extrémité comporte une patte 36 pourvue d'une ouverture 37 et destinée à coopérer avec un bossage 42 de la paroi correspondante 45 de ladite demi-coquille 2. L'autre paroi latérale 9 de la demi-coquille 1 est pourvue à son extrémité adjacente à la paroi 8 d'une patte élastique 36 et à son autre extrémité d'un bossage 38, la paroi correspondante 46 de la demi-coquille 2 comportant des éléments 40 et 42 correspondants.

La demi-coquille 1 comporte, dans sa partie centrale, un relief 50 présentant des paires de fentes 51, 54, 56 et 58. Dans le relief 50 est pratiqué un creusage 52 passant par la partie médiane des fentes 51 et qui est aligné avec les crans 10. Un creusage 53 est aligné avec les crans 11 et passe à travers la partie médiane des fentes 54, tandis que des creusages 55 et 57 sont alignés respectivement avec les crans 12 et 13 et passent par la partie médiane, respectivement des fentes 56 et 58.

La demi-coquille 2 (voir figure 3), dans une paroi latérale 60, comporte une échancrure 59 dans laquelle sont creusés quatre crans 62, 63, 64 et 65, des crans correspondants étant creusés dans une échancrure 59 de la paroi 61 opposée à la paroi 60.

Dans sa partie centrale, la demi-coquille 2 présente un relief 70 avec des paires de fentes 71, 72, 73 et 74.

Le relief 70 comporte des creusages 75, 76, 77 et 78 qui sont alignés respectivement avec les crans 62, 63, 64 et 65.

Les paires de fentes 71 sont alignées avec les paires de fentes 73 et les paires de fentes 72 sont alignées avec les paires de fentes 74, ces différentes fentes étant sensiblement disposées en quinconce.

Les fentes 51, 54, 56 et 58 sont disposées de la même façon que les différentes fentes 71 à 74 afin que, lorsque les deux demi-coquilles sont assemblées, les fentes correspondantes se fassent vis à vis.

L'élément intermédiaire 3 comprend un corps central 80 qui comporte sur chaque face deux tenons 81 et 82, ceux-ci étant décalés et les tenons 82 ayant une section supérieure à celles des tenons 81.

Le corps central 80 est percé de paires de conduits 84, 85, 86 et 87 disposés de la même manière que les fentes 51, 54, 56 et 58 et que les fentes 71 à 74 afin que, lorsque les trois éléments sont montés, les fentes soient alignées avec les conduits correspondants.

Le corps 80 est relié par des barreaux 89 à une barrette d'extrémité 90 comportant sur une face des crans 91, 92, 93 et 94 et sur l'autre face des crans correspondants 95, 96, 97 et 98.

Du côté opposé à la barrette d'extrémité 90, l'élément intermédiaire 3 comporte des barreaux 100 supportant une barrette d'extrémité 101 comportant sur une face des crans 91, 92, 93 et 94 et sur l'autre face des crans 95 à 98.

Chaque conduit 84 à 87 reçoit un organe de liaison électrique à déplacement d'isolant. Ces organes référencés 105 et 106 sont de deux dimensions. Les organes 105 destinés à être engagés dans les conduits 85 et 86 sont découpés dans une bande métallique et affectent la forme générale d'un H avec deux branches 107 et 108 et une barre transversale 109 (voir figure 4). Ainsi, il est formé deux entailles 110 et 111. Les extrémités libres des branches 107 et 108 sont taillées en biseau afin de former une ouverture évasée des entailles, les biseaux étant tranchants. Sur l'une des faces de l'organe 105, il est formé quatre emboutis qui forment sur l'autre face des saillies 112. Un organe 105 est engagé à force dans chacun des conduits 84 et 85, les saillies 112 assurant, en coopérant avec les conduits la fixation.

Les organes 106 sont réalisés de la même façon que les organes 105, on a donc reporté pour cet organe 106 les références utilisées pour la description de l'organe 105 affectées de la lettre "a" (voir figure 5).

Les organes 106 étant destinés à recevoir des conducteurs ayant une section plus importante que ceux destinés à coopérer avec les organes 105, les fentes 110a et 111a sont plus larges.

Les conduits 86 et 87 sont garnis chacun avec un organe 106 engagé à force de manière que les saillies 112a assurent la fixation dans lesdits conduits.

Le relief 50 comporte une mortaise 120 destinée à recevoir un tenon 81, et une mortaise 121 destinée à recevoir un tenon 82, le relief 70 étant percé de deux mortaises 122 et 123 afin de recevoir les tenons 81 et 82 de l'autre face du corps 80.

Compte tenu que les tenons 81 et 82 sont décalés et ont des sections différentes, le corps 80 ne peut se monter que dans un seul sens entre les demi-coquilles 1 et 2.

Comme on le voit aux figures, les barrettes d'extrémité 90 et 101 viennent coïncider avec les encoches 16 et 59 des demi-coquilles 1 et 2 afin que les crans 95, 96, 97 et 98 coïncident avec les crans 10, 11, 12 et 13, tandis que les crans 91, 92, 93 et 94 coïncident avec les crans correspondants 62, 63, 64 et 65.

Le connecteur de dérivation peut être monté directement sur la nappe 20 qui comporte les conducteurs d'amenée du courant et permet, directement sur chacun des quatre conducteurs 21 à 24 de cette nappe, de brancher un conducteur de dérivation correspondant.

La demi-coquille 1 est appliquée contre la nappe 20 afin que les conducteurs 24, 23, 22 et 21 viennent se loger respectivement dans les crans 13, 12, 11, 10 et les creusages correspondants 57, 55, 53 et 52, le corps 80 est mis en place sur la demi-coquille 1, les organes 105 découpant l'isolant des conducteurs 21 et 22, tandis que les organes 106 découpent l'isolant des conducteurs 23 et 24, les conducteurs ainsi dénudés venant se loger dans les fentes 110, 110a.

La nappe de dérivation 30 est insérée entre l'élément intermédiaire 3 et la demi-coquille 2 afin que les conducteurs 31, 32, 33 et 34 viennent se loger respectivement entre les crans 91, 92, 93 et 94 dudit élément 3 et les crans 62, 63, 64 et 65 de ladite demi-coquille 2, celle-ci étant déplacée pour venir se verrouiller à la demi-coquille 1, les organes 105 découpent l'isolant des conducteurs 31 et 32, tandis que les organes 106 découpent l'isolant des conducteurs 33 et 34, ceux-ci venant se loger dans les fentes 111, 111a.

Ainsi, les conducteurs 21 et 31 seront reliés électriquement de même que les conducteurs 22-32, 23-33 et 24-34.

Bien entendu, l'invention n'est pas limitée au mode de réalisation qui vient d'être décrit et représenté. On pourra y apporter de nombreuses modifications de détail sans sortir pour cela du cadre de l'invention.

## Revendications

**1°-** Connecteur de dérivation pour conducteurs se présentant sous forme de nappes, c'est-à-dire formés d'une bande de matière isolante dans l'épaisseur de laquelle sont noyés plusieurs conducteurs parallèles, caractérisé en ce qu'il comprend deux demi-coquilles (1 et 2) pourvues de moyens conjugués pour leur assemblage (36, 38, 40, 42) en insérant entre elles un élément intermédiaire (3), ledit élément intermédiaire comportant une série d'organes de liaisons électriques à déplacement d'isolant (105, 106) constitués, chacun par une bande métallique bonne conductrice de l'électricité et découpée pour affecter la forme d'un H avec une barre transversale (109) et deux branches (107 et 108) qui ménagent entre elles des entailles (110 et 111) à ouverture évasée, chaque organe de liaison électrique (105) faisant, par une extrémité, saillie à la surface d'une face de l'élément intermédiaire (3), et par son autre extrémité à la surface de l'autre face dudit élément intermédiaire (3), chaque demi-coquille (1,2) comportant sur sa face destinée à coïncider avec l'élément intermédiaire des fentes (51, 54, 56, 58, 71, 72, 73, 74) destinées à recevoir les extrémités libres des organes de liaison électrique (105,106).

**2°-** Connecteur de derivation, selon la revendication 1, caractérisé en ce que les extrémités libres des branches (107,108) des organes de liaison électrique sont taillés en biseau et coupantes.

**3°-** Connecteur de dérivation, selon la revendication 1, caractérisé en ce que chaque demi-coquille (1, 2) comporte sur sa face tournée en regard de la face correspondante de l'élément intermédiaire, des creusages (52, 55, 53, 57 - 75, 76, 77, 78) correspondant aux conducteurs, les faces dudit élément intermédiaire étant pourvues de creusages correspondants (91, 92, 93, 94, 95, 96, 97, 98).

**4°-** Connecteur de dérivation, selon la revendication 1, caractérisé en ce que l'élément intermédiaire (3) est percé d'une série de conduits (84, 85,86 et 87) destinés à recevoir, chacun, un organe de liaison électrique (105, 106) lesdits organes de liaison électrique (105, 106) présentant sur au moins une face des saillies (112), lesdits organes de liaison électrique (105, 106) étant engagés à force dans les conduits, les saillies (112) assurant la fixation desdits organes dans lesdits conduits.

**5°-** Connecteur de dérivation, selon les revendications 1 et 4, caractérisé en ce que les conduits (84, 85, 86 et 87) sont disposés par paires, soit une paire pour chaque conducteur et sont décalés pour être disposé en quinconce, les fentes des faces correspondantes des demi-coquilles étant disposées de la même manière.

**6°-** Connecteur de dérivation, selon la revendication 1, caractérisé en ce que chaque demi-coquille (1,2) comporte, au voisinage d'un bord, une première mortaise (120, 122) et au voisinage d'un bord opposé une seconde mortaise (121,123) celles-ci étant décalées et ayant des sections différentes, tandis que l'élément intermédiaire (3) comporte des tenons correspondants (81,82).

**7°-** Connecteur de dérivation, selon la revendication 4, caractérisé en ce que les saillies (112) sont disposées, deux au voisinage d'une fente (111) et deux au voisinage de l'autre fente (110) symétriquement par rapport à la barre transversale (109).
